# EUROPÄISCHE PATENTANMELDUNG

(11) **EP 4 332 329 A1**
(43) Veröffentlichungstag der Anmeldung: **06.03.2024**
(21) Anmeldenummer: 23193914.1
(22) Anmeldetag: 29.08.2023
(51) Int. Cl.: E05B 17/00, E05B 47/00

(54) **VERSCHLUSSELEMENT**

(30) Priorität: 29.08.2022 AT 506582022
(71) Anmelder: IFN-Holding AG, 4050 Traun (AT)
(72) Erfinder: HOCHREITER, Herbert, 4048 Puchenau (AT); WINKLER, Christian, 4490 St. Florian (AT)
(74) Vertreter: Burger, Hannes

(57) **Zusammenfassung**

Die Erfindung betrifft ein Verschlusselement (2) für eine Gebäudeöffnung, umfassend einen Elementkörper, der ein Verriegelungselement (3) zur Verriegelung des Verschlusselements (2) aufweist, wobei das Verriegelungselement (3) mit einer Sensorik (8) wirkungsverbunden ist, die zumindest einen Sensor (10) zur Erfassung von akustischen und/oder mechanischen Wellen aufweist, sodass durch Klopfen an dem Verschlusselement (2) oder zumindest einen Laut das Verriegelungselement (3) das Verschlusselement (2) zum Öffnen freigibt.

## Beschreibung

Die Erfindung betrifft ein Verschlusselement, insbesondere eine Tür, für eine Gebäudeöffnung, umfassend einen Elementkörper, der ein Verriegelungselement zur Verriegelung des Verschlusselements aufweist, wobei das Verriegelungselement mit einer Sensorik wirkungsverbunden ist.

Weiter betrifft die Erfindung ein Verfahren zum Entriegeln eines Verschlusselements, insbesondere einer Tür, einer Gebäudeöffnung, wobei das Verschlusselement einen Elementkörper umfasst, der ein Verriegelungselement zur Verriegelung des Verschlusselements aufweist, wobei das Verriegelungselement mit einer Sensorik wirkungsverbunden ist.

Es ist bekannt, dass Türen bei nur kurzfristigem Verlassen eines Gebäudes in eine nicht verriegelte Position gebracht werden. Dies erfolgt z.B. durch Umschalten eines elektrischen Türöffners oder deaktivieren eines Motorschlosses der Tür. In diesem Fall wird die Tür in der Regel mit einem Schnapper in der geschlossenen Position gehalten. Nachteil dieser Art der Entriegelung ist, dass die Tür sehr unterschiedlich in Position gehalten wird. Durch Wind, Dichtungsdruck oder Verzug der Türe kann dies zu unbeabsichtigtem Öffnen der Tür führen. Um dies zu verhindern, wird oftmals der Schnapper fester eingestellt, was dazu führt, dass Kinder oder schwächere Personen die Tür kaum noch öffnen können.

Die Aufgabe der vorliegenden Erfindung ist es, diese Nachteile des Standes der Technik zu vermeiden und das Öffnen eines Verschlusselements einer Gebäudeöffnung zu vereinfachen.

Die Aufgabe der Erfindung wird mit dem eingangs genannten Verschlusselement gelöst, bei dem vorgesehen ist, dass die Sensorik zumindest einen Sensor zur Erfassung von akustischen und/oder mechanischen Wellen aufweist, sodass durch Klopfen an dem Verschlusselement oder durch zumindest einen Laut das Verriegelungselement das Verschlusselement zum Öffnen freigibt.

Weiter wird die Aufgabe der Erfindung mit dem eingangs genannten Verfahren gelöst, wonach das Verriegelungselement durch Klopfen auf das Verschlusselement oder durch zumindest einen Laut entriegelt wird, wozu die Sensorik zumindest einen Sensor zur Erfassung von akustischen und/oder mechanischen Wellen aufweist, mit dem das Klopfen oder der Laut detektiert wird.

Von Vorteil ist dabei, dass für das kurzzeitige Verlassend des Gebäudes auf einen Schnapper zum Halten des Verschlusselements in der Geschlossenstellung verzichtet werden kann. Vielmehr kann das Verschlusselement in der (mechanisch) verriegelten Stellung verbleiben, womit das Gebäude auch in diese Situationen besser vor unbefugtem Zutritt gesichert werden kann. Trotzdem kann der Zutritt relative Einfach durch Klopfen ermöglicht werden. Dabei ist auch von Vorteil, dass das Klopfen z.B. auch mit einem Fuß oder einem Ellenbogen, etc., erfolgen kann, sodass die Tür auch mit beladenen Händen einfach entriegelt und damit geöffnet werden kann.

Gemäß einer Ausführungsvariante der Erfindung kann der Sensor ein Akustiksensor und/oder ein Vibrationssensor und/oder Gyrosensor und/oder ein 6D Sensor und/oder ein Beschleunigungs-sensor sein. Es ist damit möglich, den Sensor an einer beliebigen Stelle im Verschlusselement zu positionieren, womit auf besondere Ausführungen des Verschlusselements, wie beispielsweise weitere Funktionselemente einer Tür, oder einem Glasausschnitt, etc., nicht Rücksicht genommen werden muss.

Nach einer weiteren Ausführungsvariante der Erfindung kann vorgesehen sein, dass das Verriegelungselement elektrisch oder elektromechanisch betätigbar ist. Es kann damit die konstruktive Einbindung der Sensorik in das Gesamtsystem des Verschlusselements vereinfacht werden.

Vorzugsweise kann nach einer weiteren Ausführungsvariante der Erfindung vorgesehen sein, dass das Verriegelungselement ein Riegel ist, der in eine Offenstellung und in eine Verriegelungsstellung verstellbar ist. Die voranstehend genannten Nachteile von Türen mit Schnappern, wie das unbeabsichtigte Öffnen bei hohem Winddruck, etc., können damit effektiver vermieden werden.

Vorzugsweise kann nach einer anderen Ausführungsvariante der Erfindung vorgesehen sein, dass die Sensorik mit einem Schaltelement verbunden ist, mit dem sie von einen passiven Status in einen aktiven Status geschaltet werden kann, sodass die Sensorik also mit einem Schaltelement aktiviert werden kann. Dies hat den Vorteil, dass die Sensorik bewusst aktiviert werden muss, also nicht unbeabsichtigt aktiviert werden kann, beispielsweise durch Aktivierung mittels eines Smartphones.

Zur Erhöhung der Zutrittssicherung kann entsprechend einer Ausführungsvariante nach einmaliger Entriegelung des Verschlusselements die Sensorik automatisch wieder deaktiviert wird. Somit kann nach erfolgtem Wiedereintreten der Person die Tür wieder in den "voll" versperrten Status verbracht werden, und ist damit das Öffnen durch Klopfen wieder gesperrt.

Vorzugsweise ist das Schaltelement an dem Verschlusselement auf der raumseitigen Oberfläche oder in einem Falz des Verschlusselements angeordnet, sodass die Betätigung unmittelbar beim Öffnen des Verschlusselements durchgeführt werden kann, und nicht zuerst ein anderer Ort aufgesucht werden muss. Die Falzanordnung hat zudem den Vorteil, dass das Schaltelement besser vor unbeabsichtigter Betätigung geschützt ist, beispielweise vor Betätigung von Kleinkindern.

Eine weitere Erhöhung der Zutrittssicherung kann auch beim Öffnen durch Klopfen erreicht werden, wenn entsprechend einer Ausführungsvariante die Sensorik einen Empfänger zur drahtlosen Kommunikation mit einem Identifikationselement oder ein Gestik- bzw. Personenerkennungselement aufweist.

Zum besseren Verständnis der Erfindung wird diese anhand der nachfolgenden Figur näher erläutert.

Es zeigt in vereinfachter, schematischer Darstellung:
- Fig. 1: Einen Ausschnitt aus einem Gebäude mit einem Verschlusselement.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In Fig. 1 ist ein Ausschnitt aus einem Gebäude 1 gezeigt. Das Gebäude 1 weist eine Gebäudeöffnung auf, die von einem Verschlusselement 2 verschlossen bzw. mit dem Verschlusselement 2 verschließbar ist. Das Verschlusselement 2 ist bei dieser Ausführungsvariante eine Hauseingangstür. Das Verschlusselement 2 kann aber auch eine Nebeneingangstür, eine Wohnungstür oder eine Terassentür, etc. sein. Es ist weiter möglich, dass das Verschlusselement eine Innentür ist, beispielsweise eine Bürotür.

Das Verschlusselement 2 umfasst zumindest ein Verriegelungselement 3. Das Verriegelungselement 3 kann ein elektronisches Schloss oder eine elektromechanisches Schloss sein, sodass das Verriegelungselement 3 elektrisch oder elektromechanisch betätigbar ist, oder ein Magnetschloss, etc., sein. mit zumindest einer Verriegelung. Derartige Schlösser an sich sind aus dem Stand der Technik bekannt, sodass zu weiteren Einzelheiten auf den einschlägigen Stand der Technik dazu verwiesen sei. Es sei nur so viel ausgeführt, dass derartige elektronische oder elektromechanische Schlösser einen motorisch betriebenen Riegel 4 aufweisen können, der zwischen einer Geschlossenstellung in eine Offenstellung verschiebbar oder verschwenkbar ist. In der Geschlossenstellung greift der Riegel in eine Ausnehmung in einem an das Verschlusselement 2 anschließenden Bauteil ein, beispielsweise einen Blendrahmen 4 des Verschlusselements 2 oder eine Gebäudewand. Magnetschlösser können elektromagnetische Verschlusselemente aufweisen, die entsprechend zusammenwirken. Dabei wir in einer Spule mittels elektrischem Strom eine Magnetkraft erzeugt, mit der z.B. der Riegel 4 entsprechend betätigbar ist, z.B. angezogen oder abgestoßen wird.

Weiter kann das Verschlusselement 2 ein Betätigungselement 6 aufweisen. Das Betätigungselement 6 kann in Verbindung mit dem Verriegelungselement 3 stehen, und kann die Betätigung des Verriegelungselements 3 auslösen. Das Betätigungselement 6 kann auch ein Element zur Überprüfung der Zutrittsberechtigung aufweisen, wie dies ebenfalls aus dem Stand der Technik bekannt ist. Nach erfolgter Überprüfung der Berechtigung der Person kann z.B. die Entriegelung eines elektronischen Schlosses eingeleitet werden, sodass das Verschlusselement 2 geöffnet werden kann.

Das Betätigungselement 6 steht in Verbindung mit dem Verriegelungselement 3. Beispielsweise kann das Betätigungselement 6 auch ein Antrieb für das Verriegelungselement 3 sein oder diesen umfassen, mit dem der Riegel 4 aus seiner Geschlossenstellung (in Fig. 1 dargestellt) in eine Offenstellung verbracht werden kann.

Es ist auch möglich, dass das Verriegelungselement 3 und das Betätigungselement 6 eine gemeinsame Baugruppe des Verschlusselementes 2 bilden, dass also beispielsweise das Betätigungselement 4 in das Verriegelungselement 3 integriert ist.

Weiter kann das Verschlusselement 2 ein Sicherungselement 7 aufweisen. Das Sicherungselement 7 kann dem Betätigungselement 6 zugeordnet sein und mit diesem in Verbindung stehen.

Das Sicherungselement 7 kann - wie dargestellt - in der an das Verschlusselement 2 angrenzenden Gebäudemauer integriert sein. In diesem Fall kann die Kommunikation zwischen dem Sicherungselement 7 und dem Betätigungselement 6 leitungslos, beispielsweise über Funk erfolgen. Es ist aber auch eine kabelgebundene Kommunikationsverbindung zwischen dem Sicherungselement 7 und dem Betätigungselement 6 möglich, insbesondere wenn das Sicherungselement 7 in das Verschlusselement 2 integriert ist.

Mit dem Sicherungselement 7 kann abgefragt werden, ob die Person, die das Verschlusselement 2 betätigen möchte, dazu berechtigt ist. Diese Abfrage kann berührungslos erfolgen oder beispielsweise mittels Fingerabdruck, Gesichtserkennung, Iriserkennung, etc., erfolgen. Es kann auch ein Berechtigungselement eingesetzt werden, wie z.B. ein Schlüssel mit einem Sender, eine Chipkarte mit einem Sender, ein Mobiltelefon mit Bluetooth Identifizierung, etc.

Prinzipiell sind diese Sicherungsmethoden von Verschlusselementen 2, insbesondere Türen, bekannt. Zu konstruktiven Details dieser Elemente sei daher auf den einschlägigen Stand der Technik verwiesen.

Bei nur kurzeitigem Verlassen eines Gebäudes 1, z.B. um den Müll zur Mülltonne zu tragen, oder eines Raums kann es für eine Person bequemer sein, wenn nicht die vollständige Sicherheitsabfrage bzw. Berechtigungsabfrage durchlaufen werden muss, sondern wenn das Verschlusselement 2 einfach geöffnet werden kann.

Um dies zu erreichen, schlägt die Erfindung vor, dass das Verschlusselement 2 mit einer Sensorik 8 ausgestattet wird, die mit dem Verriegelungselement 3 wirkungsverbunden werden kann. Die Sensorik 8 ist vorzugsweise im Inneren des Verschlusselementes 2 verbaut, kann aber auch an einer Oberfläche des Verschlusselements 2 angeordnet sein, wobei in diesem Fall aus nachvollziehbaren Gründen die raumseitige oder eine gebäudewandseitige Oberfläche (ein Falz 9) bevorzugt wird.

Die Sensorik 8 ist mit einem oder mehreren Sensor(en) 10 verbunden (drahtlos und/oder drahtgebunden). In Fig. 1 sind vier Sensoren 10 dargestellt. Diese Anzahl ist aber nicht limitierend zu verstehen.

Weiter sind in Fig. 1 die Sensoren 10 beabstandet zur Sensorik 8 dargestellt. Der/ein Sensor 10 bzw. mehrere oder die Sensoren 10 können alternativ oder zusätzlich auch in die Sensorik 8 integriert sein und ein Sensorik-Modul bilden.

Der zumindest eine Sensor 10 dient der Erfassung von akustischen und/oder mechanischen Wellen. Es kann damit erreicht werden, dass durch Klopfen an dem Verschlusselement 2 das Verriegelungselement 3 das Verschlusselement 2 zum Öffnen freigibt. Alternativ oder zusätzlich dazu kann auch vorgesehen sein, dass Schwingungen bzw. akustische Wellen, die beim Sprechen bzw. generell bei der Abgabe von Lauten (insbesondere von einem Menschen), beispielsweise ein gesprochenes Wort, abgegeben werden und auf das Verschlusselement 2 treffen und in dieses eingebracht werden, detektiert werden. Es können mit dem Sensor 10 also die Schallwellen erfasst werden, die durch das Klopfen erzeugt werden. Alternativ oder zusätzlich dazu können mit dem Sensor 10 mechanische Wellen erfasst werden, die durch das Klopfen im Verschlusselement 2 selbst durch die "Erschütterungen" beim Klopfen erzeugt werden. Bei mehreren Sensoren 10 können verschieden Sensoren 10 oder gleiche Sensoren 10 verbaut bzw. angeordnet sein.

Vorzugsweise ist der zumindest eine Sensor 10 ein handelsüblicher Akustiksensor und/oder ein handelsüblicher Vibrationssensor, ein handelsüblicher Gyrosensor, ein handelsüblicher 6D Sensor, ein handelsüblicher Beschleunigungssensor.

Ein 6D-Sensor erkennt Beschleunigungen und Bewegungen in x-y-z Richtung sowie Rotation um x-y-z Richtung. Damit kann die Schwingung, welche durch das Klopfen erzeugt wird, durch den 6D-Sensor aufgezeichnet werden. Diese Aufzeichnung kann in weiterer Folge ausgewertet werden.

In Regelfall ist die Sensorik 8 inaktiv und muss bewusst aktiviert werden. Es kann aber auch sein, dass die Sensorik 8 immer aktiv ist und bewusst inaktiviert werden muss, wenn man das Gebäude 1 oder den Raum für längere Zeit verlässt.

Die Aktivierung der Sensorik 8 kann berührungslos erfolgen, z.B. mittels eines Näherungssensors oder eines Smartphones, etc. In der bevorzugten Ausführungsvariante des Verschlusselements 2 ist für die Aktivierung aber ein Schaltelement 11, beispielsweise ein herkömmlicher elektrischer Schalter, vorgesehen. Das Schaltelement 11 ist mit der Sensorik 8 leitungsgebunden und/oder drahtlos verbunden oder in die Sensorik 8 integriert.

Es sei an dieser Stelle erwähnt, dass die Sensorik 8 z.B. durch eine Leiterplatte gebildet sein kann.

Das Schaltelement 11 ist vorzugsweise zumindest teilweise auf einer raumseitigen Oberfläche 12 des Verschlusselements 2 oder zumindest teilweise im Falz 9 des Verschlusselements 2 angeordnet, sodass es für die Betätigung zugänglich ist.

Es kann auch vorgesehen sein, dass das Schaltelement 11 auf akustische Kommandos reagiert, beispielsweise auf den Befehl "Sensorik aktivieren". Dabei kann eine Stimmerkennung integriert sein, sodass das Kommando nur von einer berechtigten Person erteilt werden kann bzw. wirksam ist.

Weiter ist es auch möglich, die Sensorik 8 mit eine Positionserkennung auszustatten, sodass die Aktivierung der Sensorik 8 beispielsweise nur von innerhalb des Gebäudes 1 oder eines Raums erfolgen kann.

Zur Erhöhung der Sicherheit beim Wiederbetreten des Gebäudes 1 oder des Raums kann vorgesehen sein, dass die Sensorik 10 einen Empfänger 13 zur drahtlosen Kommunikation mit einem Identifikationselement und/oder ein Gestik- bzw. Personenerkennungselement aufweist. Es kann dazu ein NFC, Bluetooth, ein RFID oder ähnliches eingesetzt werden, um die Kommunikation zwischen der Sensorik 8 und der eintretenden Person zu ermöglichen. Die Personenerkennung kann auf der Iriserkennung, Gesichtserkennung, etc. basieren. Hierzu kann ein optisches Element, beispielsweise eine Kamera, vorgesehen sein, die die entsprechenden Paramater für die Zutrittsberechtigung erfasst. Die Gestikerkennung kann ebenfalls über eine Kamera realisiert werden. Als Geste kommt jede Bewegung des Körpers oder eines Körperteils der Person in Frage. Vorzugsweise wird jedoch eine Geste des Gesichts oder im Gesicht oder des Kopfes der Person verwendet, beispielsweise ein Kopfnicken oder ein Kopfkreisen oder ein Augenzwinkern oder die Mimik, etc., da in diesem Fall weder die Hände noch die Beine notwendig sind.

Mit der Erfindung ist es also möglich, durch einfaches Klopfen an dem Verschlusselement 2 dieses zu öffnen, vorzugsweise erst nach erfolgter Aktivierung der Sensorik 8. Das Klopfen kann ein einfaches Klopfen sein. Es kann aber auch eine Klopfabfolge sein, die gegebenenfalls einem vorbestimmten Muster folgt. Dieses kann in einem Speicherelement der Sensorik 8 hinterlegt sein. Mit einer Mustererkennung beim Klopfen kann ebenfalls eine gewisse Sicherheit der Zutrittsberechtigung erreicht werden. Ein derartiges Muster kann beispielsweise in unterschiedlichen Zeitspannen zwischen den einzelnen Klopfgeräuschen bestehen.

Vorzugsweise kann die Sensorik 8 auch dazu ausgebildet sein, dass nach einmaliger Entriegelung des Verschlusselements 2 durch Klopfen die Sensorik 8 automatisch wieder deaktiviert wird bzw. ist, sodass also mit dem Zurückkehren der Person in das Gebäude 1 oder in den Raum wieder der volle Schutz der Verriegelung gegeben ist, den das Verschlusselement 2 bietet.

Die Ausführungsbeispiele zeigen bzw. beschreiben mögliche Ausführungsvarianten, wobei an dieser Stelle bemerkt sei, dass auch Kombinationen der einzelnen Ausführungsvarianten untereinander möglich sind.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**
- 1: Gebäude
- 2: Verschlusselement
- 3: Verriegelungselement
- 4: Riegel
- 5: Blendrahmen
- 6: Betätigungselement
- 7: Sicherungselement
- 8: Sensorik
- 9: Falz
- 10: Sensor
- 11: Schaltelement
- 12: Oberfläche
- 13: Empfänger

## Patentansprüche

1. Verschlusselement (2), insbesondere Tür, für eine Gebäudeöffnung, umfassend einen Elementkörper, der ein Verriegelungselement (3) zur Verriegelung des Verschlusselements (2) aufweist, wobei das Verriegelungselement (3) mit einer Sensorik (8) wirkungsverbunden ist, **dadurch gekennzeichnet, dass** die Sensorik (8) zumindest einen Sensor (10) zur Erfassung von akustischen und/oder mechanischen Wellen aufweist, sodass durch Klopfen an dem Verschlusselement (2) oder zumindest einen Laut das Verriegelungselement (3) das Verschlusselement (2) zum Öffnen freigibt.

2. Verschlusselement (2) nach Anspruch 1, **dadurch gekennzeichnet, dass** der Sensor (10) ein Akustiksensor und/oder ein Vibrationssensor und/oder Gyrosensor und/oder ein 6D Sensor und/oder ein Beschleunigungssensor ist.

3. Verschlusselement (2) nach einem der Ansprüche 1 oder 2, **dadurch gekennzeichnet, dass** das Verriegelungselement (3) elektrisch oder elektromechanisch betätigbar ist.

4. Verschlusselement (2) nach einem der Ansprüche 1 bis 3, **dadurch gekennzeichnet, dass** das Verriegelungselement (3) ein Riegel (4) ist, der in eine Offenstellung und in eine Verriegelungsstellung verstellbar ist.

5. Verschlusselement (2) nach einem der Ansprüche 1 bis 4, **dadurch gekennzeichnet, dass** die Sensorik (8) mit einem Schaltelement (12) verbunden ist, mit dem sie von einen passiven Status in einen aktiven Status geschaltet werden kann.

6. Verschlusselement (2) nach Anspruch 5, **dadurch gekennzeichnet, dass** das Schaltelement (11) auf einer raumseitigen Oberfläche (12) des Verschlusselements (2) oder in einem Falz (9) des Verschlusselements (2) angeordnet ist.

7. Verschlusselement (2) nach einem der Ansprüche 1 bis 6, **dadurch gekennzeichnet, dass** die Sensorik (8) einen Empfänger (13) zur drahtlosen Kommunikation mit einem Identifikationselement oder einem Gestik- bzw. Personenerkennungselement aufweist.

8. Verfahren zum Entriegeln eines Verschlusselements (2), insbesondere einer Tür, einer Gebäudeöffnung, wobei das Verschlusselement (2) einen Elementkörper umfasst, der ein Verriegelungselement (3) zur Verriegelung des Verschlusselements (2) aufweist, wobei das Verriegelungselement (3) mit einer Sensorik (8) wirkungsverbunden ist, **dadurch gekennzeichnet, dass** das Verriegelungselement (3) durch Klopfen auf das Verschlusselement (2) oder durch zumindest einen Laut entriegelt wird, wozu die Sensorik (8) zumindest einen Sensor (10) zur Erfassung von akustischen und/oder mechanischen Wellen aufweist, mit dem das Klopfen oder der Laut detektiert wird.

9. Verfahren nach Anspruch 8, **dadurch gekennzeichnet, dass** die Sensorik (8) mit einem Schaltelement (11) aktiviert wird.

10. Verfahren nach Anspruch 9, **dadurch gekennzeichnet, dass** nach einmaliger Entriegelung des Verschlusselements (2) die Sensorik (8) automatisch wieder deaktiviert wird.
